# EUROPÄISCHE PATENTSCHRIFT

(11) **EP 2 937 539 B1**
(45) Veröffentlichungstag und Bekanntmachung des Hinweises auf die Patenterteilung: **12.10.2016**
(21) Anmeldenummer: 15158493.5
(22) Anmeldetag: 10.03.2015
(51) Int. Cl.: F01N 13/10, F01N 13/18

(54) **ABGASKRÜMMER**
EXHAUST MANIFOLD
COLLECTEUR DE GAZ D'ÉCHAPPEMENT

(30) Priorität: 22.04.2014 DE 102014105656
(43) Veröffentlichungstag der Anmeldung: 28.10.2015
(73) Patentinhaber: Benteler Automobiltechnik GmbH, 33102 Paderborn (DE)
(72) Erfinder: Wegener, Mario, 34434 Borgentreich (DE); Grußmann, Elmar, 33184 Altenbeken (DE); Fischer, Uwe, 34454 Bad Arolsen (DE); Gockel, Tobias, 59872 Meschede (DE)
(74) Vertreter: Griepenstroh, Jörg

(56) Entgegenhaltungen:
- EP-A1- 0 849 445
- EP-B1- 1 389 267
- DE-A1-102006 056 073
- JP-A- 2001 303 949
- US-A1- 2002 174 650

## Beschreibung

Die Erfindung betrifft einen Abgaskrümmer zur Anbringung an einem Zylinderkopf einer Brennkraftmaschine gemäß den Merkmalen im Oberbegriff von Anspruch 1.

Ein Abgaskrümmer ist ein Bauteil einer Abgasanlage von Brennkraftmaschinen, insbesondere von Verbrennungsmotoren in Kraftfahrzeugen. Direkt am Zylinderkopf des Verbrennungsmotors befestigt, dient der Abgaskrümmer dazu, das aus den einzelnen Zylindern austretende Abgas zusammenzuführen und einem Abgasauslass zuzuleiten. Ein Abgaskrümmer wird daher häufig auch als Abgassammler bezeichnet.

Ein luftspaltisolierter Abgaskrümmer zählt durch die US 5 729 975 A zum Stand der Technik. Dieser weist ein Innenrohrsystem und eine das Innenrohrsystem mit Abstand umgebende Außenschale sowie einen Eintrittsflansch und einen Austrittsflansch auf. Ebenso offenbart die DE 101 02 637 A1 einen Abgaskrümmer zur Abgasführung. Der Abgaskrümmer hat ein Innenrohrsystem, dort als Innenschale ausgebildet, die von einer Außenschale umgeben wird, so dass zwischen der Innenschale und der Außenschale ein Luftspalt ausgebildet ist. Auf der Abgaseintrittsseite sind Eintrittsflansche mit Eintrittsöffnungen vorgesehen. An einem mittleren Abschnitt des Abgaskrümmers werden die über die Eintrittsflansche einströmenden Abgase auf einen gemeinsamen Austrittsflansch zusammengeführt.

Durch die EP 2 207 950 B1 ist ein luftspaltisolierter Abgaskrümmer bekannt, der im Wesentlichen aus drei Komponenten besteht: einer Außenschale, einer Innenschale und einem am Zylinderkopf des Verbrennungsmotors festlegbaren Flansch. Die Außenschale und die Innenschale sind jeweils haubenförmig ausgebildet und weisen jeweils einen umlaufenden Bund auf, wobei der Außenschalenbund mit dem Flansch verbunden ist und der Innenschalenbund zwischen Außenschalenbund und Flansch eingeklemmt ist. Zur Bewirkung dieser Klemmung sind am Innenschalenbund mehrere noppen- oder wellenförmige Ausbuchtungen eingeformt, die sich gegen den Außenschalenbund und/oder den Flansch punktförmig abstützen.

Die EP 1 206 631 B1 offenbart einen Abgaskrümmer mit einem Abgassammelgehäuse zur Aufnahme von Abgas aus dem Zylinderkopf, welcher eine zwischen dem Abgassammelgehäuse und dem Zylinderkopf angeordnete Dichtungseinrichtung aufweist. Das Abgassammelgehäuse ist derart mit Ausnehmungen versehen, dass es über Befestigungsmittel direkt mit dem Zylinderkopf verbindbar ist, wobei zwischen dem Abgassammelgehäuse und dem Zylinderkopf durch Wärmeeinwirkung hervorgerufene Bewegungen möglich sind. Aufwendig ist hierbei die zusätzliche Dichtungseinrichtung zwischen Außensystem bzw. Abgassammelgehäuse und die Festlegung über die Befestigungsmittel.

Weiterhin zählt durch die DE 103 59 073 A1 ein Abgaskrümmer zum Stand der Technik, welcher aus einem Außenkörper sowie einem zweiteilig aufgebauten Innenkörper zusammengesetzt ist. Hierbei wird der zweiteilige Innenkörper an einem Flansch derart befestigt, dass Teile des Innenkörpers in einer Umbördelung des Flanschs, welcher als Festlager dient, aufgenommen werden.

Die EP 1 389 267 B1 zeigt einen Luftspalt isolierten Abgaskrümmer, welcher aufgrund der dünnen Wandung des Gasführungskanals und des Luftspalts zwischen dem Abgassammelgehäuse und dem Gasführungskanal dem Abgas verhältnismäßig wenig Wärme entzieht. Hierzu ist der Abgaskrümmer aus einer Vielzahl von Einzelbauteilen zusammengesetzt, welche eine verbesserte thermische Entkoppelung darstellen sollen.

Die DE 103 59 062 A1 zeigt weiterhin einen Haubenkrümmer, welcher ein Sammelrohr und mindestens eine Haube aufweist. Dabei ist das Sammelrohr zweiteilig aus zwei Halbschalen zusammengesetzt, welche von der Haube vollkommen umschlossen werden, wobei über die Verwendung von mindestens zwei Weichstoffdichtungen die Funktionalität des Bauteils auch bei hohen Betriebstemperaturen erhalten bleiben soll.

Dünnwandig gebaute Abgaskrümmer haben den Vorteil, dass die thermische Masse und damit das Ansprechverhalten eines nachgeschalteten Katalysators nach dem Kaltstart verbessert ist. Weiterhin haben luftspaltisolierte Abgaskrümmer den Vorteil, dass durch die Isolierwirkung des Luftspalts die Wärmeverluste des Abgases auf dem Weg zum Katalysator verringert werden, wodurch eine schnelle Aufheizung bzw. Erreichung der Betriebstemperatur des Katalysators nach dem Motorkaltstart bewirkt wird.

Generell ist man bestrebt, die bekannten Bauarten von Abgaskrümmern baulich zu vereinfachen. Eine besondere Herausforderung sind hierbei die hohen Temperaturen und Temperaturschwankungen, welchen die Bauteilkomponenten eines Abgaskrümmers im Betrieb ausgesetzt sind und die daraus resultierenden mechanischen Belastungen sowie die damit verbundenen Anforderungen an die Dichtheit und die Dauerhaltbarkeit.

Der Erfindung liegt ausgehend vom Stand der Technik die Aufgabe zugrunde, einen Abgaskrümmer bei einfachem Aufbau funktional zu verbessern.

Die Lösung dieser Aufgabe besteht nach der Erfindung in einem Abgaskrümmer für eine Abgasanlage eines Verbrennungsmotors gemäß den Merkmalen im Anspruch 1.

Vorteilhafte Ausgestaltungen und Weiterbildungen des erfindungsgemäßen Abgaskrümmers sind Gegenstand der abhängigen Ansprüche 2 bis 9.

Der erfindungsgemäße Abgaskrümmer weist ein Gehäuse auf mit mehreren Einlassöffnungen und einer Auslassöffnung. Die Einlassöffnungen korrespondieren mit den Zylinderauslässen des Zylinderkopfes der Brennkraftmaschine. Das Gehäuse umfasst eine Innenschale und eine Außenschale, wobei die Außenschale die Innenschale unter Ausbildung eines Spaltes umgibt. Der Spalt kann ein reiner Luftspalt sein oder ein mit einem Dämmmaterial, insbesondere einem Dämmmattenkörper, ausgefüllter Spalt sein. Auf der zum Zylinderkopf gewandten Seite der Innenschale, also zylinderkopfseitig, ist der Innenschale ein Leitblech zugeordnet. Im Leitblech sind die Einlassöffnungen vorgesehen. Umfangsseitig zumindest auf einem Teil des Umfangs der Einlassöffnungen sind am Leitblech Leitorgane ausgebildet.

Die Leitorgane sind so ausgestaltet, dass das Abgas durch die Innenschale mit geringem Strömungswiderstand gelenkt bzw. geleitet wird. Durch die zielgerichtete Abgasführung wird eine Reduzierung des Abgasgegendrucks bewirkt. Der aus dem Zylinderkopf kommende Abgasstrom wird gerichtet in die Innenschale geleitet, umgelenkt und gesammelt der Auslassöffnung zugeführt.

Die Außenschale weist an ihrem zylinderkopfseitigen Rand einen nach außen umgestellten Flansch auf. Mit dem Flansch liegt die Außenschale am Leitblech an und ist mit dem Leitblech stoffschlüssig gasdicht gefügt. Auf der dem Leitblech gegenüberliegenden Außenseite des Flanschs ist ein Bundkörper angeordnet. Der Bundkörper ist außen über bzw. um die Außenschale geführt und umgreift diese. Der Bundkörper liegt am Flansch an, insbesondere umlaufend und vollflächig. Der Bundkörper hat eine größere Stärke als das Leitblech und auch als der Flansch der Außenschale zusammen. Vorzugsweise ist die Wandstärke des Bundkörpers größer als die Wandstärke des Leitblechs und die Wandstärke des Flanschs der Außenschale. Bei einer vorteilhaften praktischen Ausführungsform hat das Leitblech eine Wandstärke von 1,2 mm bis 1,5 mm. Die Innenschale weist eine Wandstärke bis 2,0 mm, insbesondere bis 1,5 mm auf. Die Außenschale besitzt eine Wandstärke von 1,5 mm bis 2,0 mm. Auch der Flansch der Außenschale ist 1,5 mm bis 2,0 mm dick.

Der Bundkörper besitzt eine Wandstärke von 5 mm und ist damit dicker als der Flansch der Außenschale und das Leitblech zusammen.

Zylinderkopfseitig ist die Dichtheit des Gehäuses des Abgaskrümmers durch die Fügung zwischen Leitblech und Außenschale bewirkt. Diese sind stoffschlüssig gasdicht miteinander gefügt. Insbesondere sind der Flansch der Außenschale und das Leitblech miteinander verschweißt. Auf der Außenseite ist der Bundkörper angeordnet. Der Bundkörper kann lose aufgesetzt und mittels Befestigungsmittel fixiert werden. Möglich ist es auch, dass der Bundkörper auf der Außenseite am Flansch fixiert ist, insbesondere schweißtechnisch geheftet.

Die Innenschale ist insgesamt schwimmend in der Außenschale angeordnet. Die Innenschale liegt zylinderkopfseitig am Leitblech an.

Besonders vorteilhaft ist der Bundkörper einstückig und entlang des Flanschs umlaufend ausgeführt. Der Bundkörper hat somit eine ringförmige Gestalt und wird mit seiner Öffnung über die Außenschale des Gehäuses geführt und liegt an der Außenseite des Flanschs an.

Im Bundkörper, im Flansch und im Leitblech sind zueinander korrespondierende Montagelöcher vorgesehen. Mittels Befestigungsmittel, insbesondere Schraubbolzen, die durch die Montagelöcher geführt werden, wird der Abgaskrümmer am Zylinderkopf einer Brennkraftmaschine verschraubt. Dies kann unter Eingliederung einer Dichtung zwischen Leitblech und Zylinderkopf der Brennkraftmaschine erfolgen.

Besonders vorteilhaft ist im Spalt zwischen Innenschale und Außenschale ein Dämmmaterial eingegliedert. Insbesondere handelt es sich bei dem Dämmmaterial um einen Faserwerkstoff. Vorzugsweise wird das Dämmmaterial in Form eines vorgeformten schalenförmigen Dämmmattenkörpers verwendet, welcher zwischen der Innenschale und der Außenschale verpresst eingebaut wird. Der Dämmmattenkörper dient bzw. fungiert als Feder bzw. Federeinheit und drückt die Innenschale gegen das Leitblech. Hierbei stützt sich der Dämmmattenkörper an der Außenschale ab.

Die Leitorgane sind materialeinheitlich einstückig aus dem Leitblech ausgestellt bzw. ausgeformt. Dies kann in vorteilhafter Weise bei der Herstellung der Einströmöffnungen erfolgen. Hierbei werden die Leitorgane nach Art eines Durchzuges aus dem Leitblech ausgeformt.

Die Außenschale weist einen Auslassstutzen auf. Am Auslassstutzen der Außenschale ist ein Austrittsflansch gasdicht stoffschlüssig gefügt, vorzugsweise geschweißt. Über den Austrittsflansch wird der Abgaskrümmer mit nachgeschalteten Komponenten der Abgasanlage verbunden, beispielsweise einem Turbolader bzw. dem Gehäuse eines Turboladers oder einer Abgasleitung.

Ein weiterer Aspekt der Erfindung besteht darin, dass die Innenschale einen Auslassstutzen aufweist. Der Auslassstutzen der Innenschale ragt zumindest ein Stück in den Auslassstutzen der Außenschale. Vorzugsweise liegt der Auslassstutzen der Innenschale mit seinem in den Auslassstutzen ragenden Längenabschnitt innen im Auslassstutzen der Außenschale an. Selbstverständlich ist auch eine Ausführungsform möglich, bei der der Auslassstutzen der Innenschale nicht innen im Auslassstutzen der Außenschale anliegt.

Der Auslassstutzen der Innenschale ist ebenfalls frei beweglich im Auslassstutzen der Außenschale angeordnet. Über das zwischen Außenschale und Innenschale angeordnete Dämmmaterial wird die Innenschale in Position gehalten. Längen- bzw. Formänderungen infolge der betrieblich auftretenden Temperaturen bzw. - änderungen werden im System ausgeglichen.

Der erfindungsgemäße Abgaskrümmer ist funktional verbessert, einfach im Aufbau, rationell und auch montagetechnisch vorteilhaft. Der Abgaskrümmer zeichnet sich auch durch seine Leichtbauweise aus. Die Montage des Abgaskrümmers am Zylinderkopf des Verbrennungsmotors erfolgt über das Montagesystem, gebildet aus dem äußeren Randbereich des Leitblechs, des Flanschs der Außenschale und dem Bundkörper. Der Bundkörper stellt den wesentlichsten Anteil der notwendigen Masse für eine stabile Montage des Abgaskrümmers am Zylinderkopf bereit. Zudem ist in zuverlässiger und einfacher Weise die Dichtheit des Systems gewährleistet, ohne dass es aufwendiger Dichtungseinrichtungen zwischen Gehäuse und dem Leitblech bedarf.

Die Erfindung ist nachfolgend anhand eines in den Zeichnungen dargestellten Ausführungsbeispiels näher erläutert. Es zeigen:
- Figur 1: einen erfindungsgemäßen Abgaskrümmer in einer Seitenansicht;
- Figur 2: den Abgaskrümmer gemäß der Darstellung der Figur 1 in einem Längsschnitt;
- Figur 3: den Abgaskrümmer mit einer explosionsartig auseinandergezogenen Darstellung seiner Bauteile;
- Figur 4: einen Querschnitt durch den Abgaskrümmer;
- Figur 5: eine Ansicht auf den Abgaskrümmer von unten;
- Figur 6: das Leitblech eines Abgaskrümmers in einer perspektivischen Darstellung und
- Figur 7: einen Querschnitt durch den Abgaskrümmer im Bereich des Austrittsflanschs.

Anhand der Darstellungen der Figuren 1 bis 7 ist ein erfindungsgemäßer Abgaskrümmer 1 für eine Abgasanlage eines Verbrennungsmotors beschrieben. Der Abgaskrümmer 1 wird an einem hier nicht dargestellten Zylinderkopf eines Verbrennungsmotors in einen Kraftfahrzeug angebracht bzw. montiert.

Der Abgaskrümmer 1 umfasst ein Gehäuse 2, welches mehrere Einlassöffnungen 3, 4, 5 und eine Auslassöffnung 6 aufweist. Das Gehäuse 2 besteht aus einer Innenschale 7 und einer Außenschale 8. Die Außenschale 8 umgibt die Innenschale 7 unter Ausbildung eines Spalts 9. Zylinderkopfseitig der Innenschale 7 ist ein Leitblech 10 angeordnet. An dem Leitblech 10 sind die Einlassöffnungen 3, 4, 5 ausgebildet. Umfangsseitig der Einlassöffnungen 3, 4, 5 sind Leitorgane 11, 12, 13 in Form von Ausstellungen aus dem Leitblech 10 nach innen in das Gehäuse 2 ausgestellt. Die Leitorgane 11, 12 ,13 führen das aus den Zylinderauslässen kommende über die Einlassöffnungen 3, 4, 5 einströmende Abgas im Innenraum 14 der Innenschale 7 zusammen und leiten den Abgasström gerichtet in Richtung der Auslassöffnung 6.

Die Außenschale 8 weist an ihrem zylinderkopfseitigen Rand 15 einen nach außen umgestellten umlaufenden Flansch 16 auf. Der Flansch 16 liegt am Leitblech 10 an und ist mit dem Leitblech 10 umlaufend stoffschlüssig über eine Schweißnaht 17 gasdicht gefügt. Insbesondere erfolgt die Fügung thermisch mittels Laserschweißen.

Auf der dem Leitblech 10 gegenüberliegenden Außenseite 18 des Flanschs 16 ist ein Bundkörper 19 angeordnet. Der Bundkörper 19 ist einstückig ausgeführt und verläuft in sich geschlossen entlang des Flanschs 16 um die Außenschale 8 herum. Am Flansch 16 kann der Bundkörper 19 fixiert sein, insbesondere schweißtechnisch geheftet sein. Möglich ist auch eine umlaufende durchgehende Verschweißung zwischen Bundkörper 19 und Flansch 16.

Im Spalt 9 zwischen Innenschale 7 und Außenschale 8 ist ein Dämmmaterial 20 eingegliedert. Das Dämmmaterial 20 ist als vorkonfektionierter schalenförmiger Dämmmattenkörper 21 ausgeführt. Der Dämmmattenkörper 21 besitzt eine an die Innenkontur bzw. Außenkontur der Außenschale 8 bzw. Innenschale 7 angepasste Konfiguration. Das Dämmmaterial 20 hat sowohl schalldämmende als auch thermisch isolierende Eigenschaften.

Die Leitorgane 11, 12, 13 sind materialeinheitlich einstückig aus dem Leitblech 10 ausgestellt. Durch die Kontur der Leitorgane 11, 12, 13 verjüngen sich die Einlassöffnungen 3, 4, 5 vom Leitblech 10 zum Ende der Leitorgange 11, 12, 13 hin. Dies hat positiven Einfluss auf die Strömungsverhältnisse in der Innenschale 7 und die gerichtete Abgasströmung bei der Umlenkung von den Einlassöffnungen 3, 4, 5 zu der Auslassöffnung 6.

Die Figur 4 verdeutlicht, dass die Innenschale 7 an ihrem zylinderkopfseitigen Rand 22 einen nach außen umgestellten Kragen 23 besitzt. Mit dem Kragen 23 steht die Innenschale 7 auf dem Leitblech 10 auf. Dies wird auch in der Figur 7 deutlich. Man erkennt ferner, dass die Leitorgane 11, 12, 13 nach innen in die Innenschale 7 ragen. In der Figur 4 erkennt man des Weiteren, dass das Leitorgan 13 die Innenschale 7 innen kontaktiert, so dass hier eine Lageorientierung der Innenschale 7 durch das Leitorgan 13 erfolgt.

Die Außenschale 8 weist einen Auslassstutzen 24 auf. Die Auslassöffnung 6 ist im Auslassstutzen 24 der Außenschale 8 angeordnet. Am Auslassstutzen 24 ist ein Austrittsflansch 25 gasdicht stoffschlüssig gefügt, insbesondere dicht verschweißt. Der Austrittsflansch 25 dient zur Verbindung des Abgaskrümmers 1 mit nachgeschalteten Bauteilkomponenten der Abgasanlage.

Insbesondere in der Figur 7 erkennt man, dass auch die Innenschale 7 einen Auslassstutzen 26 aufweist. Der Auslassstutzen 26 der Innenschale 7 liegt innen im Auslassstutzen 24 der Außenschale 8 an. Insbesondere liegt der Auslassstutzen 26 der Innenschale 7 dicht am Innenumfang des Auslassstutzens 24 der Außenschale 8 an, jedoch beweglich, so dass er sich entlang des Innenumfangs verschieben kann.

Im Bundkörper 19, im Flansch 16 und im Leitblech 10 sind zueinander korrespondierende Montageöffnungen 27 vorgesehen. Über Befestigungsmitteln in Form von Schraubbolzen, die durch die Montagelöcher 27 geführt und in Gewindebohrungen im Zylinderkopf geschraubt werden, kann der Abgaskrümmer 1 am Zylinderkopf einer Brennkraftmaschine festgelegt und verspannt werden.

Der Abgaskrümmer 1 zeichnet sich durch sein geringes Gewicht infolge seiner leichten Bauweise aus. Die Außenschale 8 und das Leitblech 10 bilden das Außensystem, welches gasdicht durch Schweißung verbunden ist. Durch eine Lenkung bzw. gerichtete Führung des Abgasstroms aus dem Zylinderkopf in die Innenschale 7 mittels der Leitorgane 11, 12, 13 im Leitblech 10 wird ein geringer Gegendruck erzeugt bzw. der Abgasgegendruck wird reduziert.

### Bezugszeichen:

1 - Abgaskrümmer
2 - Gehäuse
3 - Einlassöffnung
4 - Einlassöffnung
5 - Einlassöffnung
6 - Auslassöffnung
7 - Innenschale
8 - Außenschale
9 - Spalt
10- Leitblech
11 - Leitorgan
12- Leitorgan
13- Leitorgan
14- Innenraum von 7
15- Rand von 8
16- Flansch
17- Schweißnaht
18- Außenseite von 16
19- Bundkörper
20 - Dämmmaterial
21 - Dämmmattenkörper
22 - Rand von 7
23 - Kragen
24 - Auslassstutzen von 8
25 - Austrittsflansch
26 - Auslassstutzen von 7
27 - Montageöffnung

## Patentansprüche

1. Abgaskrümmer zur Anbringung an einem Zylinderkopf einer Brennkraftmaschine, mit einem Gehäuse (2), welches mehrere Einlassöffnungen (3, 4, 5) und eine Auslassöffnung (6) aufweist und welches eine Innenschale (7) und eine Außenschale (8) umfasst, wobei die Innenschale (7) schwimmend in der Außenschale (8) angeordnet ist und die Außenschale (8) die Innenschale (7) unter Ausbildung eines Spalts (9) umgibt und der Innenschale (7) zylinderkopfseitig ein Leitblech (10) zugeordnet ist, in welchem die Einlassöffnungen (3, 4, 5) vorgesehen sind, wobei umfangsseitig der Einlassöffnungen (3, 4, 5) am Leitblech (10) Leitorgane (11, 12, 13) ausgebildet sind und die Außenschale (8) an ihrem zylinderkopfseitigen Rand (15) einen nach außen umgestellten Flansch (16) aufweist, wobei der Flansch (16) am Leitblech (10) anliegt, **dadurch gekennzeichnet, dass** der Flansch (16) mit dem Leitblech (10) stoffschlüssig gasdicht gefügt ist und die Innenschale (7) zylinderkopfseitig an dem Leitblech (10) anliegt und auf der dem Leitblech (10) gegenüber liegenden Außenseite (18) des Flanschs (16) ein Bundkörper (19) angeordnet ist.

2. Abgaskrümmer nach Anspruch 1, **dadurch gekennzeichnet, dass** der Flansch (16) der Außenschale (8) und das Leitblech (10) miteinander verschweißt sind.

3. Abgaskrümmer nach Anspruch 1 oder 2, **dadurch gekennzeichnet, dass** der Bundkörper (19) am Flansch (16) fixiert ist.

4. Abgaskrümmer nach wenigstens einem der Ansprüche 1 bis 3, **dadurch gekennzeichnet, dass** der Bundkörper (19) einstückig und entlang des Flanschs (16) umlaufend ausgeführt ist.

5. Abgaskrümmer nach wenigstens einem der Ansprüche 1 bis 4, **dadurch gekennzeichnet, dass** im Bundkörper (19), im Flansch (16) und im Leitblech (10) zueinander korrespondierende Montagelöcher (27) vorgesehen sind.

6. Abgaskrümmer nach wenigstens einem der Ansprüche 1 bis 4, **dadurch gekennzeichnet, dass** in dem Spalt (9) zwischen Innenschale (7) und Außenschale (8) ein Dämmmaterial (20) eingegliedert ist.

7. Abgaskrümmer nach wenigstens einem der Ansprüche 1 bis 6, **dadurch gekennzeichnet, dass** die Leitorgane (11, 12, 13) materialeinheitlich einstückig aus dem Leitblech (10) ausgestellt sind.

8. Abgaskrümmer nach wenigstens einem der Ansprüche 1 bis 7, **dadurch gekennzeichnet, dass** die Außenschale (8) einen Auslassstutzen (24) aufweist und ein Austrittsflansch (25) mit dem Auslassstutzen (24) gasdicht stoffschlüssig gefügt ist.

9. Abgaskrümmer nach Anspruch 8, **dadurch gekennzeichnet, dass** die Innenschale (7) einen Auslassstutzen (26) aufweist und der Auslassstutzen (26) der Innenschale (7) in den Auslassstutzen (24) der Außenschale (8) ragt.

## Claims

1. An exhaust manifold for installation onto a cylinder head of an internal combustion engine, the exhaust manifold comprising a housing (2) having multiple inlet openings (3, 4, 5) and an outlet opening (6), the housing having an inner shell (7) and an outer shell (8), the inner shell (7) being floatingly arranged in the outer shell (8) and the outer shell (8) surrounding the inner shell (7) so as to define a gap (9) therebetween, and a guide plate (10) associated with the inner shell (7) at a side of the cylinder head, the guide plate configured to form the inlet openings (3, 4, 5), wherein guide members (11, 12, 13) are arranged on the guide plate (10) at a respective circumference of the inlet openings (3, 4, 5), and the outer shell (8) has a cylinder-head-proximal marginal region (15) formed with an outwardly bent flange (16), the flange (16) being configured to rest upon the guide plate (10), **characterized in that** the flange (16) is joined in a gastight manner to the guide plate (10) by a material joint, and the inner shell (7) is configured to rest upon the guide plate (10) at a side of the cylinder head, and a collar (19) is arranged on an outer side (18) of the flange (16) opposite of the guide plate (10).

2. The exhaust manifold according to claim 1, **characterized in that** the flange (16) of the outer shell (8) and the guide plate (10) are welded together.

3. The exhaust manifold according to claim 1 or 2, **characterized in that** the collar (19) is secured to the flange (16).

4. The exhaust manifold according to at least one of claims 1 to 3, **characterized in that** the collar (19) is formed in one piece and extends about the flange (16).

5. The exhaust manifold according to at least one of claims 1 to 4, **characterized in that** the collar (19), the flange (16) and the guide plate (10) have complementing mounting holes (27).

6. The exhaust manifold according to at least one of claims 1 to 4, **characterized in that** an insulation material (20) is received in the gap (9) between the inner shell (7) and the outer shell (8).

7. The exhaust manifold according to at least one of claims 1 to 6, **characterized in that** the guide members (11, 12, 13) are integrally formed with the guide plate (10) so as to be of the same material.

8. The exhaust manifold according to at least one of claims 1 to 7, **characterized in that** the outer shell (8) has an outlet neck (24), and an outlet flange (25) is joined by a material joint with the outlet neck (24) in a gastight manner.

9. The exhaust manifold according to claim 8, **characterized in that** the inner shell (7) has an outlet neck (26), the outlet neck (26) of the inner shell (7) being configured to project into the outlet neck (24) of the outer shell (8).

## Revendications

1. Collecteur de gaz d'échappement pour montage sur une tête de cylindre d'un moteur à combustion interne, comprenant un boîtier (2) qui présente plusieurs ouvertures d'admission (3, 4, 5) et une ouverture de sortie (6) et qui comprend une coque interne (7) et une coque externe (8), dans lequel la coque interne (7) est aménagée flottante dans la coque externe (8) et la coque externe (8) entoure la coque interne (7) en ménageant un intervalle (9) et une tôle de guidage (10) est affectée à la coque interne (7) côté tête de cylindre, dans laquelle tôle sont prévues les ouvertures d'admission (3, 4, 5), dans lequel, côté périphérie des ouvertures d'admission (3, 4, 5), sont formés sur la tôle de guidage (10) des organes directeurs (11, 12, 13) et la coque externe (8) présente sur son bord côté tête de cylindre (15) une bride (16) tournée vers l'extérieur, dans lequel la bride (16) s'appuie sur la tôle de guidage (10), **caractérisé en ce que** la bride (16) est jointe à la tôle de guidage (10) d'un seul tenant de manière étanche aux gaz et la coque interne (7) s'appuie côté tête de cylindre sur la tôle de guidage (10) et un corps d'assemblage (19) est agencé sur le côté externe (18) de la bride (16) situé en regard de la tôle de guidage (10)

2. Collecteur de gaz d'échappement selon la revendication 1, **caractérisé en ce que** la bride (16) de la coque externe (8) et la tôle de guidage (10) sont soudées l'une à l'autre.

3. Collecteur de gaz d'échappement selon la revendication 1 ou 2, **caractérisé en ce que** le corps d'assemblage (19) est fixé sur la bride (16).

4. Collecteur de gaz d'échappement selon au moins l'une quelconque des revendications 1 à 3, **caractérisé en ce que** le corps d'assemblage (19) est réalisé sur la périphérie d'un seul tenant et le long de la bride (16).

5. Collecteur de gaz d'échappement selon au moins l'une quelconque des revendications 1 à 4, **caractérisé en ce que**, dans le corps d'assemblage (19), la bride (16) et la tôle de guidage (10), il est prévu des trous de montage (27) qui se correspondent.

6. Collecteur de gaz d'échappement selon au moins l'une quelconque des revendications 1 à 4, **caractérisé en ce qu'**un matériau isolant (20) est incorporé à l'intervalle (9) entre la coque interne (7) et la coque externe (8).

7. Collecteur de gaz d'échappement selon au moins l'une quelconque des revendications 1 à 6, **caractérisé en ce que** les organes directeurs (11, 12, 13) sont formés d'un seul tenant de la tôle de guidage (10) et dans le même matériau.

8. Collecteur de gaz d'échappement selon au moins l'une quelconque des revendications 1 à 7, **caractérisé en ce que** la coque externe (8) présente une tubulure d'échappement (24) et une bride de sortie (25) est assemblée à la tubulure d'échappement (24) d'un seul tenant de manière étanche aux gaz.

9. Collecteur de gaz d'échappement selon la revendication 8, **caractérisé en ce que** la coque interne (7) présente une tubulure d'échappement (26) et la tubulure d'échappement (26) de la coque interne (7) dépasse dans la tubulure d'échappement (24) de la coque externe (8).
